# EUROPÄISCHE PATENTSCHRIFT

(11) **EP 2 753 563 B1**
(45) Veröffentlichungstag und Bekanntmachung des Hinweises auf die Patenterteilung: **12.08.2015**
(21) Anmeldenummer: 12704785.0
(22) Anmeldetag: 16.02.2012
(51) Int. Cl.: B65H 45/16, B41F 13/62

(54) **ZYLINDER EINES FALZAPPARATS UND EIN VERFAHREN ZUR EINSTELLUNG EINES UMFANGS EINES ZYLINDERS EINES FALZAPPARATS**
CYLINDER OF A FOLDING DEVICE AND METHOD FOR ADJUSTING A CIRCUMFERENCE OF A CYLINDER OF A FOLDING DEVICE
CYLINDRE D'UN APPAREIL DE PLIAGE ET PROCÉDÉ POUR LE RÉGLAGE D'UN PÉRIMÈTRE D'UN CYLINDRE D'UN APPAREIL DE PLIAGE

(30) Priorität: 06.09.2011 DE 102011082177
(43) Veröffentlichungstag der Anmeldung: 16.07.2014
(73) Patentinhaber: Koenig & Bauer Aktiengesellschaft, 97080 Würzburg (DE)
(72) Erfinder: HELD, Michael, 67259 Heuchelheim (DE); HOF, Andreas, Hugo, 67454 Hassloch (DE)
(86) Internationale Anmeldenummer: PCT/EP2012/052698
(87) Internationale Veröffentlichungsnummer: WO 2013/034316

(56) Entgegenhaltungen:
- DE-A1- 4 103 160
- DE-A1- 10 148 503
- US-A1- 2003 096 690

## Beschreibung

Die Erfindung betrifft einen Zylinder eines Falzapparats gemäß dem Oberbegriff des Anspruches 1 und des Anspruchs 2 und ein Verfahren zur Einstellung einer Lage eines Flächenelements eines Zylinders eines Falzapparats gemäß dem Oberbegriff des Anspruches 9 und ein Verfahren zur Einstellung eines effektiven Umfangs eines Zylinders eines Falzapparats gemäß dem Oberbegriff des Anspruchs 10.

Zylinder mit Einstellanordnungen sind bekannt und kommen beispielsweise in Falzapparaten zum Einsatz. Es sind unterschiedliche Bauformen von Falzapparaten bekannt, die beispielsweise als Bestandteile von Druckmaschinen ausgebildet sein können, insbesondere von Rollen-Rotationsdruckmaschinen. Falzapparate weisen im Allgemeinen zumindest einen Zylinder auf, der Vorrichtungen trägt, die während einer Rotation dieses Zylinders betätigbar sein sollen. So gibt es beispielsweise als Falzklappenzylinder ausgebildete Zylinder, deren effektiver Umfang sich durch mechanische Einstellungen verändern, also vergrößern und/oder verkleinern lässt, beispielsweise um unterschiedlich dicken Bedruckstoffen und/oder unterschiedlich vielen Lagen von Bedruckstoffen gerecht werden zu können. Dazu sind oftmals Wellen innerhalb des Zylinders exzentrisch aber parallel zu einer Rotationsachse des Zylinders rotierbar angeordnet. Eine Rotation einer solchen Welle bewirkt dann beispielsweise durch entsprechende Vorrichtungen eine genannte Änderung des effektiven Umfangs. Dabei wird beispielsweise eine Lage zumindest eines Flächenelements relativ zu einem das zumindest eine Flächenelement tragenden Tragkörper eingestellt. Dies ist beispielsweise realisierbar, indem durch die Rotation der Wellen jeweils zumindest ein Ende zumindest eines zu einer Umfangsfläche des Zylinders beitragenden Flächenelements, beispielsweise eines Metallstreifens, bewegt wird und damit eine Durchbiegung und/oder Verschiebung und/oder Verschwenkung des zumindest einen Flächenelements verursacht wird, wodurch dieses bezüglich eines Radius des Zylinders zumindest teilweise nach außen oder nach innen gedrückt wird und dadurch den effektiven Umfang des Zylinders vergrößert oder verkleinert.

Durch die DE 101 48 503 A1 ist ein Zylinder eines Falzapparats bekannt, wobei der Zylinder um eine erste Rotationsachse rotierbar und/oder rotierend angeordnet ist und wobei der Zylinder zumindest einen Tragkörper und zumindest ein Flächenelement aufweist und wobei durch Bewegung des zumindest einen Flächenelements relativ zu dem zumindest einen Tragkörper ein effektiver Umfang des Zylinders einstellbar ist.

Durch die DE 41 03 160 A1 und die US 2003/096690 A1 ist jeweils ein Zylinder eines Falzapparats bekannt, der eine Einstellanordnung und zumindest einen Einstellkörper aufweist und der um eine Rotationsachse rotierbar angeordnet ist und der zumindest ein Flächenelement und einen das zumindest eine Flächenelement tragenden und um die Rotationsachse rotierbar angeordneten Tragkörper aufweist, wobei eine Lage des zumindest einen Flächenelements relativ zu dem Tragkörper einstellbar ist und wobei der zumindest eine Einstellkörper wahlweise gemeinsam mit dem Tragkörper oder relativ zu dem Tragkörper um die Rotationsachse rotierbar ist und wobei eine Messvorrichtung angeordnet ist, die einen Sensor aufweist und wobei mittels der Messvorrichtung zumindest ein zu einer Charakterisierung der Lage des zumindest einen Flächenelements relativ zu dem Tragkörper beitragendes erstes Signal zur Verfügung stellbar ist und wobei mittels der Messvorrichtung eine auf die Rotationsachse bezogene Winkellage des zumindest einen Einstellkörpers relativ zu dem Tragkörper messbar ist und wobei diese Winkellage das zumindest eine erste Signal darstellt.

Der Erfindung liegt die Aufgabe zugrunde, einen Zylinder eines Falzapparats und ein Verfahren zur Einstellung einer Lage eines Flächenelements eines Zylinders eines Falzapparats und ein Verfahren zur Einstellung eines effektiven Umfangs eines Zylinders eines Falzapparats zu schaffen.

Die Aufgabe wird erfindungsgemäß durch die Merkmale des Anspruches 1 und die Merkmale des Anspruches 2 und die Merkmale des Anspruches 9 und die Merkmale des Anspruches 10 gelöst.

Die mit der Erfindung erzielbaren Vorteile bestehen insbesondere darin, dass kein experimentelles Vorgehen notwendig ist, um einen effektiven Umfang eines Zylinders und/oder eine Lage zumindest eines Flächenelements relativ zu zumindest einem Tragkörper des Zylinders zu bestimmen und dass dadurch weniger Makulatur anfällt. Eine Reproduzierbarkeit von Einstellungen des Zylinders wird verbessert. Insbesondere ist dies auch während einer Rotation des Zylinders möglich und damit während eines laufenden Druckbetriebs, so dass Einstellvorgänge des effektiven Umfangs und/oder der Lage des zumindest einen Flächenelements relativ zu dem zumindest einen Tragkörper des Zylinders zeitsparend vorgenommen werden können.

Ein weiterer Vorteil besteht darin, dass bei entsprechender Ausgestaltung des Zylinders und der Einstellanordnung Kenntnisse über eine auf eine erste Rotationsachse bezogene Winkellage zumindest eines Einstellkörpers relativ zu zumindest einem Tragkörper auf einen effektiven Umfang des Zylinders und/oder auf die Lage des zumindest einen Flächenelements relativ zu dem zumindest einen Tragkörper des Zylinders schließen lassen.

Ein weiterer Vorteil besteht darin, dass eine kostengünstige Ausführung möglich ist, die mit einer minimalen Anzahl an Sensoren und Referenzmarken auskommt.

Ein weiterer Vorteil besteht darin, dass bei drehfester Anordnung eines als Pneumatikmotor ausgebildeten Antriebs relativ zu dem zumindest einen Tragelement lediglich eine Drehdurchführung für Druckluft zu dem Zylinder notwendig ist und insbesondere keine elektrischen Drehdurchführungen angeordnet werden müssen. Insbesondere kann eine gesamte Elektronik der Messvorrichtung ortsfest und nicht rotierend angeordnet werden. Dies spart Kosten für eine Stromversorgung und sorgt für eine geringe rotierende Masse.

Ausführungsbeispiele der Erfindung sind in den Zeichnungen dargestellt und werden im Folgenden näher beschrieben.

Es zeigen:
- Fig. 1: eine schematische Darstellung eines Teils eines Zylinders mit einer Einstellanordnung;
- Fig. 2: eine schematische Schnittdarstellung eines Teils einer Einstellanordnung eines Zylinders;
- Fig. 3: eine weitere schematische Schnittdarstellung eines Teils einer Einstellanordnung eines Zylinders.

Eine bevorzugt als Falzapparat ausgebildete Vorrichtung weist zumindest einen Zylinder 01 auf, der bevorzugt als Transportzylinder 01 und weiter bevorzugt als Falzklappenzylinder 01 ausgebildet ist. Im Folgenden wird die Erfindung anhand eines Falzapparats beschrieben, die Erfindung lässt sich aber auch auf andere Vorrichtungen und andere Zylinder 01 übertragen, die zumindest eine während einer Rotationsbewegung des entsprechenden Zylinders 01 wahlweise und von der Drehbewegung unabhängige durchführbare Einstellbewegung von Bestandteilen des entsprechenden Zylinders 01 erfordern. Der Falzapparat ist bevorzugt ein Falzapparat einer Druckmaschine und weiter bevorzugt einer Rollen-Rotationsdruckmaschine. Der Falzapparat ist bevorzugt als Querfalzapparat ausgebildet und weist einen Zylinderteil auf. Der Zylinder 01 ist bevorzugt Bestandteil des Zylinderteils des Falzapparats und wirkt weiter bevorzugt mit zumindest einem nachfolgenden Transportzylinder des Falzapparats zusammen.

Der Zylinder 01 des Falzapparats wird im Folgenden beschrieben. Der Zylinder 01 weist eine Einstellanordnung auf und ist um eine erste Rotationsachse 02 rotierbar und/oder rotierend angeordnet. Der Zylinder 01 weist zumindest einen Tragkörper 03 auf, der beispielsweise als Trägerscheibe 03 ausgebildet ist. Der zumindest eine Tragkörper 03 ist bevorzugt drehfest mit zumindest einem Zylinderzapfen des Zylinders 01 verbunden oder ist selbst der zumindest eine Zylinderzapfen. Eine drehfeste Verbindung ist insbesondere eine starre, bevorzugt nur zu Zwecken der Demontage lösbare Verbindung. Eine drehfeste Verbindung erlaubt bevorzugt nur gemeinsame Rotationen jeweiliger drehfest verbundener Körper. Insbesondere ist der zumindest eine Tragkörper 03 nur gemeinsam mit dem zumindest einen Zylinderzapfen des Zylinders 01 um die erste Rotationsachse 02 rotierbar. Bevorzugt ist der zumindest eine Tragkörper 03 ausschließlich um die erste Rotationsachse 02 rotierbar angeordnet.

Der Zylinder 01 weist zumindest ein Flächenelement 14 auf. Das zumindest eine Flächenelement 14 ist bevorzugt zumindest ein Mantelflächenelement 14 des Zylinders 01, das weiter bevorzugt zumindest teilweise eine Mantelfläche des Zylinders 01 bildet. Diese Mantelfläche des Zylinders 01weicht dabei bevorzugt in zumindest einem Betriebszustand des Zylinders 01 von einer mathematisch exakten Zylindermantelfläche ab. Der zumindest eine Tragkörper 03 ist das zumindest eine Flächenelement 14 tragend ausgebildet. Bevorzugt ist ein effektiver Umfang des Zylinders 01 durch eine Bewegung des zumindest einen Flächenelements 14 relativ zu dem zumindest einen Tragkörper 03 einstellbar und/oder ist eine Lage des zumindest einen Flächenelements 14 relativ zu dem zumindest einen Tragkörper 03 des Zylinders 01 durch Bewegung des zumindest einen Flächenelements 14 relativ zu dem zumindest einen Tragkörper einstellbar. Weiter bevorzugt hängt der effektive Umfang des Zylinders 01 von der Lage des zumindest einen Flächenelements 14 relativ zu dem zumindest einen Tragkörper 03 des Zylinders 01 ab. Das zumindest eine Flächenelement 14 bildet bevorzugt zumindest teilweise eine Auflagefläche des Zylinders 01. Das zumindest eine Flächenelement 14 ist insbesondere zusätzlich zu gegebenenfalls vorhandenen Greifern und/oder Falzmessern und/oder Punkturnadeln angeordnet, unterscheidet sich also von diesen. Greifern und/oder Falzmessern und/oder Punkturnadeln sind keine Flächenelemente 14, insbesondere keine Mantelflächenelemente 14.

Zumindest eine Messvorrichtung 06, die zumindest einen erster Sensor 09 aufweist, ist bevorzugt derart angeordnet dass mittels der zumindest einen Messvorrichtung 06 zumindest ein zu einer Charakterisierung der Lage des zumindest einen Flächenelements 14 relativ zu dem zumindest einen Tragkörper 03 des Zylinders 01 beitragendes erstes Signal zur Verfügung stellbar ist und/oder zur Verfügung steht und/oder dass mittels der zumindest einen Messvorrichtung 06 zumindest ein zu einer Charakterisierung des effektiven Umfangs des Zylinders 01 beitragendes erstes Signal zur Verfügung stellbar ist und/oder zur Verfügung steht. Das zumindest eine erste Signal ist bevorzugt ein zu einer Charakterisierung eines radialen Abstands zumindest eines Referenzpunkts zumindest eines Flächenelements 14 von der ersten Rotationsachse 02 des Zylinders 01 beitragendes erstes Signal. Ein solcher Referenzpunkt ist bevorzugt ein Punkt auf einer der ersten Rotationsachse 02 des Zylinders abgewandten Seite des zumindest einen Flächenelements 14.

Eine Flächennormale einer Projektionsebene liegt parallel zu der ersten Rotationsachse 02 des Zylinders 01. Eine Projektion aller relativ zu dem Tragkörper 03 des Zylinders 01 bewegbaren Flächenelemente 14 des Zylinders 01 in einer Richtung parallel zu der ersten Rotationsachse 02 des Zylinders 01 erzeugt eine projizierte Querschnittsfläche des Zylinders 01 in der Projektionsebene. Der effektive Umfang des Zylinders 01 ist bevorzugt eine Länge einer kürzesten aller möglichen geschlossenen Linien, die zumindest die projizierte Querschnittsfläche des Zylinders 01 vollständig einschließen. Diese kürzeste aller möglichen geschlossenen Linien, die die projizierte Querschnittsfläche des Zylinders 01 in der Projektionsebene vollständig einschließen, schließt zumindest in solchen Fällen, in denen die projizierte Querschnittsfläche des Zylinders 01 konkave Randbereiche aufweist und/oder von der projizierten Querschnittsfläche des Zylinders 01 vollständig umschlossene Löcher aufweist, auch Flächenbereiche ein, die nicht zur projizierten Querschnittsfläche des Zylinders 01 gehören. Insbesondere ist also diese kürzeste aller möglichen geschlossenen Linien, die die projizierte Querschnittsfläche des Zylinder 01 in der Referenzebene vollständig einschließen, nicht zwangsläufig ausschließlich eine Begrenzungslinie dieser projizierten Querschnittsfläche. Der effektive Umfang des Zylinders entspricht bevorzugt einer Länge einer gespannt einlagig um den Zylinder gelegten Bedruckstoffbahn.

Der Zylinder 01 weist bevorzugt zumindest einen Einstellkörper 04 auf, der bevorzugt als Einstellantriebsrad 04 und/oder als Zahnsegmentrad 04 ausgebildet ist. Bevorzugt ist der zumindest eine Einstellkörper 04 ausschließlich um die erste Rotationsachse 02 rotierbar angeordnet. Der Zylinder 01 weist weiterhin zumindest ein bevorzugt schwenkbares und/oder rotierbares Einstellelement 12 auf. Das zumindest eine Einstellelement 12 ist bevorzugt um eine zweite Rotationsachse 13 schwenkbar und/oder rotierbar, die parallel zu der ersten Rotationsachse 02 des Zylinders 01 liegt, aber bevorzugt exzentrisch zu dieser angeordnet ist. Das zumindest eine Einstellelement 12 kann beispielsweise als Einstellwelle 12 ausgebildet sein, die wiederum beispielsweise mit einem oder mehreren Flächenelementen 14, beispielsweise Bügeln 14, derart zusammenwirken kann, dass eine Schwenkbewegung und/oder eine Rotation des zumindest einen Einstellelements 12 ein zumindest teilweises Verändern einer relativen Lage zwischen den Flächenelementen 14 und dem restlichen Zylinder 01, insbesondere dem Tragkörper 03 bewirkt, was wiederum eine Veränderung, beispielsweise eine Vergrößerung oder eine Verkleinerung des effektiven Umfangs des Zylinders 01 zur Folge hat. Bevorzugt ist zumindest ein Exzenter 16 weiter bevorzugt drehfest an einem solchen Einstellelement 12 angeordnet. Dieser zumindest eine Exzenter 16 ist in der Lage, ein Flächenelement 14 in unterschiedliche Lagen zu positionieren. Dies ist beispielsweise in Fig. 2 und 3 zu sehen.

In einer bevorzugten Ausführungsform sind mehrere derartige Einstellelemente 12 angeordnet, weiter bevorzugt symmetrisch um die erste Rotationsachse 02 des Zylinder 01 verteilt. Sind genannte Bügel 14 angeordnet, so sind bevorzugt in axialer Richtung bezogen auf den Zylinder 01 mehrerer Bügel 14 hintereinander angeordnet, um eine Umfangsverstellung auf einer gewünschten Länge bezogen auf die axiale Richtung vornehmen zu können. Solche in axialer Richtung bezogen auf den Zylinder 01 angeordneten mehreren Flächenelemente 14, insbesondere Bügel 14, können auch miteinander verbunden und insbesondere als zumindest ein kammartiges Bauteil ausgebildet sein.

Das zumindest eine Einstellelement 12 weist bevorzugt zumindest ein Zahnrad 17 auf, das im Folgenden als Einstellwellenrad 17 bezeichnet wird. Das Einstellwellenrad 17 weist eine Verzahnung 18, beispielsweise eine Außenverzahnung 18 auf, die mit einer Verzahnung 19, beispielsweise einer Außenverzahnung 19 des zumindest einen Einstellkörpers 04 zusammenwirkend angeordnet ist. Der zumindest eine Einstellkörper 04 ist, wie beschrieben, um die erste Rotationsachse 02 des Zylinder 01 rotierbar angeordnet und ist derart gelagert, dass er unabhängig von einer möglichen Rotation des zumindest einen Tragkörpers 03 des Zylinders 01 rotierbar ist.

Dadurch ergibt sich eine mögliche Rotation des zumindest einen Einstellelements 12 relativ zu dem zumindest einen Tragkörper 03, was beispielsweise für eine gewünschte Einstellbewegung der Einstellelemente 12 ausgenutzt werden kann. Die Einstellbewegung der Einstellelemente 12 ist dabei unabhängig davon möglich, ob der Zylinder 01 und insbesondere dessen zumindest einer Tragkörper 03 sich in einem rotierenden oder einem stillstehenden Zustand befindet.

Bevorzugt ist zumindest ein erster Antrieb angeordnet, der eine Rotationsbewegung des zumindest einen Einstellkörpers 04 relativ zu dem zumindest einen Tragkörper 03 des Zylinders 01 bewirkfähig und/oder bewirkend ausgebildet ist. Der zumindest eine erste Antrieb ist bevorzugt als zumindest ein Pneumatikmotor ausgebildet. Der zumindest eine erste Antrieb ist bevorzugt zusammen mit dem zumindest einen Tragkörper 03 und/oder mit dem zumindest einen Einstellkörper 04 um die erste Rotationsachse 02 rotierbar und/oder rotierend angeordnet. Bevorzugt ist der zumindest eine erste Antrieb drehfest mit dem zumindest einen Tragkörper 03 verbunden. Ein solcher Pneumatikmotor wird durch Druckunterschiede und/oder einen Fluss eines Gases betrieben. Bevorzugt kommt zu diesem Zweck Druckluft zum Einsatz, die weiter bevorzugt über zumindest eine Drehdurchführung dem Zylinder 01 zugeführt wird, insbesondere auch während dessen Rotation um die erste Rotationsachse 02. Durch geeignete Ventilsteuerung kann damit eine auf die erste Rotationsachse 02 bezogene Drehwinkellage des zumindest einen Einstellkörpers 04 relativ zu dem zumindest einen Tragkörper 03 beeinflusst werden. Aus dieser relativen Drehwinkellage lässt sich durch Berechnung und/oder mittels empirischer Daten bevorzugt auf eine Lage der Einstellelemente 12 relativ zu dem zumindest einen Tragkörper 03 und/oder insbesondere auf einen effektiven Umfang des Zylinders 01 schließen. An Stelle zumindest eines Pneumatikmotors kann prinzipiell auch zumindest ein Hydraulikmotor oder ein Elektromotor angeordnet werden, der über zumindest eine entsprechende Drehdurchführung versorgt wird.

Bevorzugt ist zumindest ein zweiter Antrieb angeordnet, der eine Rotation des Zylinders 01 insgesamt und insbesondere des zumindest einen Tragkörpers 03 um die erste Rotationsachse 02 bewirkfähig und/oder bewirkend angeordnet ist. Dieser zumindest eine zweite Antrieb ist bevorzugt als zumindest ein Elektromotor und insbesondere als zumindest ein lagegeregelter Elektromotor ausgebildet. Bevorzug bewirkt der zumindest eine zweite Antrieb bei Stillstand des zumindest einen ersten Antriebs eine gemeinsame Rotation des zumindest einen Tragkörpers 03 und des zumindest einen Einstellkörpers 04 um die erste Rotationsachse 02 und bewirkt der zumindest eine erste Antrieb gegebenenfalls eine Relativbewegung zwischen dem zumindest Tragkörper 03 und dem zumindest einen Einstellkörper 04 um die erste Rotationsachse 02, bevorzugt wahlweise und unabhängig davon, ob der zumindest eine Tragkörper 03 gerade bewegt rotiert oder nicht. Der zumindest eine zweite Antrieb treibt bevorzugt direkt und/oder über zumindest einen Drehmomentüberträger, beispielsweise zumindest ein Zahnrad und/oder zumindest ein Zugelement, beispielsweise einen Riemen oder eine Kette, den Zylinder 01 und/oder zumindest einen weiteren, bevorzugt mit dem Zylinder 01 zusammenwirkenden Rotationskörper, beispielsweise einen Transportzylinder des Falzapparats, an.

Die zumindest eine Messvorrichtung 06 ist bevorzugt die auf die erste Rotationsachse 02 bezogene Winkellage des zumindest einen Einstellkörpers 04 relativ zu dem zumindest einen Tragkörper 03 messfähig und/oder messend angeordnet. Die zumindest eine Messvorrichtung 06 weist bevorzugt zumindest eine erste Referenzmarke 07 und zumindest eine zweite Referenzmarke 08 und den zumindest einen ersten Sensor 09 und bevorzugt zumindest einen zweiten Sensor 11 auf. Die zumindest eine erste Referenzmarke 07 ist bevorzugt starr relativ zu dem zumindest einen Tragkörper 03 angeordnet. Die zumindest eine zweite Referenzmarke 08 ist bevorzugt starr relativ zu dem zumindest einen Einstellkörper 04 angeordnet. Der zumindest eine erste Sensor 09 ist bevorzugt die zumindest eine erste Referenzmarke 07 detektierfähig und/oder detektierend angeordnet. Der zumindest eine erste Sensor 09 ist bevorzugt starr relativ zu zumindest einem ortsfest angeordneten Gestell des Falzapparats angeordnet.

In einer ersten Ausführungsform der Messvorrichtung 06 ist der zumindest eine zweite Sensor 11 die zumindest eine zweite Referenzmarke 08 detektierfähig und/oder detektierend angeordnet und ist der zumindest eine zweite Sensor 11 starr relativ zu dem zumindest einem ortsfest angeordneten Gestell des Falzapparats angeordnet. In einer zweiten Ausführungsform der Messvorrichtung 06 ist der zumindest eine erste Sensor 09 sowohl die zumindest eine erste Referenzmarke 07, als auch die zumindest eine zweite Referenzmarke 08 detektierfähig und/oder detektierend angeordnet. Der zweite Sensor 11 ist dann nicht unbedingt notwendig.

Der zumindest eine erste Sensor 09 und/oder gegebenenfalls der zumindest eine zweite Sensor 11 sind bevorzugt als induktive Sensoren 09; 11 und/oder als optisch Sensoren 09; 11 und/oder als akustische Sensoren 09; 11 ausgebildet. Der zumindest eine erste Sensor 09 und gegebenenfalls der zumindest eine zweite Sensor 11 sind bevorzugt mit einer Maschinensteuerung verbunden. Die Maschinensteuerung ist mit zumindest einer Informationsquelle verbunden, die der Maschinensteuerung Informationen über eine Winkelgeschwindigkeit des zumindest einen Tragkörpers 03 und/oder eine Winkelgeschwindigkeit des zumindest einen Einstellkörpers 04 liefert. Diese zumindest eine Informationsquelle kann beispielsweise zumindest eine Regelung des zumindest einen zweiten Antriebs sein, insbesondere sofern dieser als lagegeregelter Elektromotor ausgebildet ist. Die zumindest eine Informationsquelle kann beispielsweise auch zumindest ein separater Drehgeber und/oder Absolutwertgeber sein, der bevorzugt zumindest teilweise an dem zumindest einen Tragkörper 03 oder starr relativ zu dem zumindest einen Tragkörper 03 und/oder an dem zumindest einen Einstellkörper 04 oder starr relativ zu dem zumindest einen Einstellkörper 04 angeordnet ist. Insbesondere kann jeweils ein Drehgeber und/oder Absolutwertgeber dem zumindest einen Tragkörper 03 und dem zumindest einen Einstellkörper 04 zugeordnet sein und beispielsweise jeweils zugleich als erste Referenzmarke 07 und erster Sensor 09 oder als zweite Referenzmarke 08 und zweiter Sensor 11 dienen. Insbesondere kann die Maschinensteuerung auch unabhängig von Drehgebern oder Absolutwertgebern Winkelgeschwindigkeiten aus Signalen des zumindest einen ersten Sensors 09 und/oder des zumindest einen zweiten Sensors 11 erhalten und/oder errechnen.

Rotiert der zumindest eine Tragkörper 03 und rotiert der zumindest eine Einstellkörper 04, so werden die zumindest eine erste Referenzmarke 07 und die zumindest eine zweite Referenzmarke 08 wiederholt von dem zumindest einen ersten Sensors 09 und/oder dem zumindest einen zweiten Sensor 11 detektiert. Aus einem zeitlichen Abstand der Detektierungen der zumindest einen ersten Referenzmarke 07 und der zumindest einen zweiten Referenzmarke 08 lässt sich bei Kenntnis der Winkelgeschwindigkeit des zumindest einen Tragkörpers 03 und/oder des zumindest einen Einstellkörpers 04 eine relative Drehwinkellage zwischen der zumindest einen ersten Referenzmarke 07 und der zumindest einen zweiten Referenzmarke 08 bezüglich der ersten Rotationsachse 02 bestimmten. Daraus lässt bei Kenntnis der geometrischen Verhältnisse und/oder empirisch eine relative Drehwinkellage des zumindest einen ersten Tragkörpers 03 und des zumindest einen ersten Einstellkörpers 04 bezüglich der ersten Rotationsachse 02 bestimmen. Aus dieser relativen Drehwinkellage lässt sich wiederum bei Kenntnis der geometrischen Verhältnisse und/oder empirisch ein jeweils aktueller effektiver Umfang des Zylinders 01 und/oder eine Lage des zumindest einen Flächenelements 14 relativ zu dem zumindest einen Tragkörper 03 ableiten.

Bei entsprechender Auswertung ist es möglich, keine separate erste Referenzmarke 07 an dem zumindest einen Tragkörper 03 anzuordnen und keinen separaten ersten Sensor 09 anzuordnen, sondern lediglich die zumindest eine zweite Referenzmarke 08 an dem zumindest einen Einstellkörper 04 und den zweiten Sensor 11 anzuordnen, der die zumindest eine zweite Referenzmarke 08 detektierfähig und/oder detektierend angeordnet ist, sofern eine Drehwinkellage des zumindest einen Tragkörpers 03 anderweitig bestimmbar ist, beispielsweise über einen Drehgeber des zumindest einen bevorzugt als lagegeregelten Elektromotor ausgebildeten zweiten Antriebs.

Es ergibt sich also der Zylinder 01, der bevorzugt als Falzklappenzylinder 01 ausgebildet ist, weiter bevorzugt als Zylinder 01 eines Falzapparats, bevorzugt eines Falzapparats einer Druckmaschine, beispielsweise einer Rollen-Rotationsdruckmaschine, wobei der Zylinder 01 zumindest eine Einstellanordnung aufweist und wobei der Zylinder 01 um die erste Rotationsachse 02 rotierbar und/oder rotierend angeordnet ist und wobei der Zylinder 01 das zumindest eine Flächenelement 14 und den zumindest einen das zumindest eine Flächenelement 14 tragenden Tragkörper 03 aufweist und wobei bevorzugt die Lage des zumindest einen Flächenelements 14 relativ zu dem zumindest einen Tragkörper 03 des Zylinders 01 einstellbar ist und wobei bevorzugt durch Bewegung des zumindest einen Flächenelements 14 relativ zu dem zumindest einen Tragkörper 03 der zumindest teilweise durch das zumindest eine Flächenelement 14 festgelegte effektive Umfang des Zylinders 01 einstellbar ist und wobei die zumindest eine Messvorrichtung 06 angeordnet ist, die zumindest einen ersten Sensor 09 aufweist und wobei mittels der zumindest einen Messvorrichtung 06 zumindest ein erstes Signal zur Verfügung stellbar ist und/oder zur Verfügung steht, das zu einer Charakterisierung der Lage des zumindest einen Flächenelements 14 relativ zu dem zumindest einen Tragkörper 03 des Zylinders 01 und/oder zu einer Charakterisierung des effektiven Umfangs des Zylinders 01 beiträgt.

In einer bevorzugten Ausführungsform zeichnet sich der Zylinder 01 dadurch aus, dass der Zylinder 01 den zumindest einen Einstellkörper 04 aufweist und dass der zumindest eine Tragkörper 03 um die erste Rotationsachse 02 rotierbar und/oder rotierend angeordnet ist und dass der zumindest eine Einstellkörper 04 wahlweise gemeinsam mit dem zumindest einen Tragkörper 03 oder relativ zu dem zumindest einen Tragkörper 03 um die erste Rotationsachse 02 rotierbar und/oder rotierend angeordnet ist und dass mittels der zumindest einen Messvorrichtung 06 die auf die erste Rotationsachse 02 bezogene Winkellage des zumindest einen Einstellkörpers 04 relativ zu dem zumindest einen Tragkörper 03 messbar und/oder gemessen ist und dass diese Winkellage das zumindest eine erste Signal darstellt. Das bedeutet, dass die zumindest eine Messvorrichtung 06 die auf die erste Rotationsachse 02 bezogene Winkellage des zumindest einen Einstellkörpers 04 relativ zu dem zumindest einen Tragkörper 03 messfähig und/oder messend angeordnet ist.

In einer bevorzugten Ausführungsform zeichnet sich der Zylinder 01 dadurch aus, dass die zumindest eine Messvorrichtung 06 das zumindest eine erste Signal zur Verfügung stellfähig und/oder stellend ausgebildet ist, dass also mittels der zumindest einen Messvorrichtung 06 das zumindest eine erste Signal zur Verfügung stellbar ist und/oder zur Verfügung steht, wobei bevorzugt dabei der zumindest eine Tragkörper 03 um die erste Rotationsachse 02 rotierend angeordnet ist.

In einer bevorzugten Ausführungsform zeichnet sich der Zylinder 01 dadurch aus, dass starr relativ zu dem zumindest einen Tragkörper 03 die zumindest eine erste Referenzmarke 07 angeordnet ist und/oder dass starr relativ zu dem zumindest einen Einstellkörper 04 die zumindest eine zweite Referenzmarke 08 angeordnet ist.

Bevorzugt ist die Maschinensteuerung zumindest ein auf einem Ergebnis der Messung der auf die erste Rotationsachse 02 bezogenen Winkellage des zumindest einen Einstellkörpers 04 relativ zu dem zumindest einen Tragkörper 03 beruhendes Signal zur Verfügung stellfähig und/oder stellend angeordnet, beispielsweise zumindest einer Bedienperson und/oder zumindest einer Einrichtung zur elektronischen Datenverarbeitung, bevorzugt wobei der zumindest eine Tragkörper 03 um die erste Rotationsachse 02 rotierend angeordnet ist. Dazu dient beispielsweise zumindest eine Anzeige am Falzapparat und/oder an zumindest einem Leitstand der Druckmaschine. Das zumindest eine Signal kann die Drehwinkellage und/oder ein effektiver Umfang des Zylinders 01 sein.

In einer bevorzugten Ausführungsform zeichnet sich der Zylinder 01 dadurch aus, dass mittels des zumindest einen ersten Sensors 09 die zumindest eine erste Referenzmarke 07 und/oder die zumindest eine zweite Referenzmarke 08 detektierbar und/oder detektiert ist, der starr relativ zu dem zumindest einem ortsfest angeordneten Gestell des Falzapparats angeordnet ist und weiter bevorzugt, dass mittels des zumindest einen zweiten Sensors 11 die zumindest eine zweite Referenzmarke 08 detektierbar und/oder detektiert ist, der starr relativ zu dem zumindest einem ortsfest angeordneten Gestell des Falzapparats angeordnet ist.

In einer bevorzugten Ausführungsform zeichnet sich der Zylinder 01 dadurch aus, dass der Zylinder 01 den zumindest einen ersten Antrieb aufweist, der bevorzugt als Pneumatikmotor ausgebildet ist und der zusammen mit dem zumindest einen Tragkörper 03 um die erste Rotationsachse 02 rotierbar und/oder rotierend angeordnet ist und der eine Rotation des zumindest einen Einstellkörpers 04 relativ zu dem zumindest einen Tragkörper 03 bewirkend und/oder bewirkfähig ausgebildet ist.

In einer bevorzugten Ausführungsform zeichnet sich der Zylinder 01 dadurch aus, dass der zumindest einen Einstellkörper 04 durch eine bevorzugt von dem zumindest einen Antrieb bewirkte Schwenkbewegung relativ zu dem zumindest einen Tragkörper 03 um die erste Rotationsachse 02 Drehmoment direkt oder unter Zwischenschaltung zumindest eines Drehmomentüberträgers auf zumindest zwei Einstellelemente 12 übertragfähig und/oder übertragend und dadurch eine Bewegung des zumindest einen Flächenelements 14 und eine Änderung des effektiven Umfangs des Zylinders 01 bewirkfähig und/oder bewirkend angeordnet ist, wobei der zumindest eine Drehmomentüberträger bevorzugt als zumindest ein Zahnrad und/oder zumindest ein Reibrad und/oder zumindest ein Zugmittel, beispielsweise zumindest ein Riemen oder Zahnriemen oder eine Kette ausgebildet ist. Bevorzugt zeichnet sich die Einstellanordnung dadurch aus, dass die zumindest zwei Einstellelemente 12 als Einstellwellen 12 ausgebildet sind, die mit bevorzugt als Bügeln 14 ausgebildeten Flächenelementen 14 zusammenwirkend angeordnet sind, wobei die Flächenelemente 14 einen Teil einer effektiven Zylinderoberfläche des Zylinders 01 bilden, die bevorzugt mit der beschriebenen Mantelfläche zusammenfällt.

In einer bevorzugten Ausführungsform zeichnet sich der Zylinder 01 dadurch aus, dass mittels der Maschinensteuerung zumindest ein Messsignal des zumindest einen ersten Sensors 09 und/oder zumindest ein Messsignal des zumindest einen zweiten Sensors 11 einerseits und die Winkelgeschwindigkeit des zumindest einen Tragkörpers 03 und/oder die Winkelgeschwindigkeit des zumindest einen Einstellkörpers 04 andererseits zur Berechnung der relativen Drehwinkellage des zumindest einen Tragkörpers 03 und des zumindest einen Einstellkörpers 04 verarbeitbar und/oder verarbeitet ist.

Es ergibt sich einerseits eine erste Variante eines Verfahrens zur Einstellung einer Lage des zumindest eines Flächenelements 14 des bevorzugt als Falzklappenzylinder 01 ausgebildeten Zylinders 01 des Falzapparats, bevorzugt der Drückmaschine und weiter bevorzugt der Rollen-Rotationsdruckmaschine, wobei das zumindest eine Flächenelement 14 des Zylinders 01 relativ zu dem zumindest einen das zumindest eine Flächenelement 14 tragenden Tragkörper 03 des Zylinders 01 bewegt wird und wobei während einer Rotation des Zylinders 01 um die erste Rotationsachse 02 die Messvorrichtung 06 mittels des zumindest einen ersten Sensors 09 das zumindest eine erste zu einer Charakterisierung der Lage des zumindest einen Flächenelements 14 relativ zu dem zumindest einen Tragkörper 03 des Zylinders 01 beitragendes Signal zur Verfügung stellt.

Andererseits ergibt sich eine zweite, bevorzugt mit der ersten Variante kombinierte, aber auch eigenständig durchführbare Variante eines Verfahren zur Einstellung des effektiven Umfangs des bevorzugt als Falzklappenzylinder 01 ausgebildeten Zylinders 01 des Falzapparats, bevorzugt der Druckmaschine und weiter bevorzugt der Rollen-Rotationsdruckmaschine, wobei das zumindest eine Flächenelement 14 des Zylinders 01 relativ zu dem zumindest einen das zumindest eine Flächenelement 14 tragenden Tragkörper 03 des Zylinders 01 bewegt wird und dadurch der effektive Umfang des Zylinders 01 eingestellt wird und wobei während einer Rotation des Zylinders 01 um die erste Rotationsachse 02 die Messvorrichtung 06 mittels des zumindest einen ersten Sensors 09 das zumindest eine erste zu einer Charakterisierung des zumindest teilweise durch das zumindest eine Flächenelement 14 festgelegten effektiven Umfangs des Zylinders 01 beitragendes Signal zur Verfügung stellt.

Im Folgenden werden Ausführungsformen von Verfahren beschrieben, die sowohl die erste Variante des Verfahrens als auch die zweite Variante des Verfahrens vorteilhaft weiterbilden und auch untereinander vorteilhaft wechselwirken.

In einer bevorzugten Ausführungsform zeichnet sich das Verfahren dadurch aus, dass das zumindest eine erste Signal ein zu einer Charakterisierung des radialen Abstands des zumindest einen Referenzpunkts des zumindest einen Flächenelements 14 von der ersten Rotationsachse 02 des Zylinders 01 beitragendes erstes Signal ist.

In einer bevorzugten Ausführungsform zeichnet sich das Verfahren dadurch aus, dass mittels des zumindest einen weiter bevorzugt als Pneumatikmotor ausgebildeten ersten Antriebs der zumindest eine Einstellkörper 04 des Zylinders 01 relativ zu zumindest dem zumindest einen Tragkörper 03 des Zylinders 01 um die erste Rotationsachse 02 des Zylinders 01 geschwenkt wird, bevorzugt während der zumindest eine Tragkörper 03 des Zylinders 01 um diese erste Rotationsachse 02 rotiert und dadurch das zumindest eine Flächenelement 14 des Zylinders 01 relativ zu dem zumindest einem Tragkörper 03 des Zylinders 01 bewegt wird und bevorzugt dadurch der effektive Umfangs des Zylinders 01 verändert wird und wobei als das zumindest eine erste Signal mittels der zumindest einen Messvorrichtung 06 das eine auf die erste Rotationsachse 02 bezogene Drehwinkellage des zumindest einen Einstellkörpers 04 relativ zu dem zumindest einen Tragkörper 03 charakterisierendes Lagesignal zur Verfügung gestellt wird.

In einer bevorzugten Ausführungsform zeichnet sich das Verfahren dadurch aus, dass mittels der zumindest einen Messvorrichtung 06 die auf die erste Rotationsachse 02 bezogene Drehwinkellage des zumindest einen Einstellkörpers 04 relativ zu dem zumindest einen Tragkörper 03 gemessen wird, bevorzugt während der zumindest eine Tragkörper 03 um die erste Rotationsachse 02 rotiert. Bevorzugt wird von der Maschinensteuerung zumindest ein auf einem Ergebnis der Messung der auf die erste Rotationsachse 02 bezogenen Winkellage des zumindest einen Einstellkörpers 04 relativ zu dem zumindest einen Tragkörper 03 beruhendes Signal zur Verfügung gestellt, beispielsweise zumindest einer Bedienperson und/oder zumindest einer Einrichtung zur elektronischen Datenverarbeitung, bevorzugt während der zumindest eine Tragkörper 03 um die erste Rotationsachse 02 rotiert.

In einer bevorzugten Ausführungsform zeichnet sich das Verfahren dadurch aus, dass mittels des zumindest einen ersten Sensors 09 und/oder des zumindest einen zweiten Sensors 11 die zumindest eine erste Referenzmarke 07, die starr relativ zu dem zumindest einen Tragkörper 03 angeordnet ist und/oder die zumindest eine zweite Referenzmarke 08, die starr relativ zu dem zumindest einen Einstellkörper 04 angeordnet ist, erfasst werden oder wird.

In einer bevorzugten Ausführungsform zeichnet sich das Verfahren dadurch aus, dass zumindest ein Erfassungszeitpunkt und bevorzugt mehrere Erfassungszeitpunkte der zumindest einen ersten Referenzmarke 07 und/oder der zumindest einen zweiten Referenzmarke 08 durch den zumindest einen ersten Sensor 09 und/oder durch den zumindest einen zweiten Sensor 11 und die Winkelgeschwindigkeit des zumindest einen Tragkörpers 03 und/oder die Winkelgeschwindigkeit des zumindest einen Einstellkörpers 04 in die Berechnung der Drehwinkellage des zumindest einen Einstellkörpers 04 relativ zu dem zumindest einen Tragkörper 03 einfließen und weiter bevorzugt, dass daraus auf den effektiven Umfang des Zylinders 01 und/oder die Lage der zumindest einen Flächenelements 14 relativ zu dem zumindest einen Tragkörper 03 geschlossen wird.

In einer bevorzugten Ausführungsform zeichnet sich das Verfahren dadurch aus, dass die Maschinensteuerung zumindest ein Ergebnis der Messung der auf die erste Rotationsachse 02 bezogenen Winkellage des zumindest einen Einstellkörpers 04 relativ zu dem zumindest einen Tragkörper 03 beispielsweise zumindest einer Bedienperson und/oder zumindest einer Einrichtung zur elektronischen Datenverarbeitung zur Verfügung stellt.

### Bezugszeichenliste

- 01: Zylinder, Transportzylinder, Falzklappenzylinder
- 02: Rotationsachse (01)
- 03: Tragkörper, Trägerscheibe
- 04: Einstellkörper, Einstellantriebsrad, Zahnsegmentrad
- 05: -
- 06: Messvorrichtung
- 07: Referenzmarke, erste (06)
- 08: Referenzmarke, zweite (06)
- 09: Sensor, erster (06)
- 10: -
- 11: Sensor, zweiter (06)
- 12: Einstellelement, Einstellwelle
- 13: Rotationsachse, zweite (12)
- 14: Flächenelement, Mantelflächenelement, Bügel
- 15: -
- 16: Exzenter
- 17: Zahnrad, Einstellwellenrad
- 18: Verzahnung, Außenverzahnung (17)
- 19: Verzahnung, Außenverzahnung (04)

## Patentansprüche

1. Zylinder (01) eines Falzapparats, wobei der Zylinder (01) zumindest eine Einstellanordnung und zumindest einen Einstellkörper (04) aufweist und wobei der Zylinder (01) um eine erste Rotationsachse (02) rotierbar und/oder rotierend angeordnet ist und wobei der Zylinder (01) zumindest ein Flächenelement (14) und zumindest einen das zumindest eine Flächenelement (14) tragenden und um die erste Rotationsachse (02) rotierbar und/oder rotierend angeordneten Tragkörper (03) aufweist und wobei eine Lage des zumindest einen Flächenelements (14) relativ zu dem zumindest einen Tragkörper (03) des Zylinders (01) einstellbar ist und wobei der zumindest eine Einstellkörper (04) wahlweise gemeinsam mit dem zumindest einen Tragkörper (03) oder relativ zu dem zumindest einen Tragkörper (03) um die erste Rotationsachse (02) rotierbar und/oder rotierend angeordnet ist und wobei zumindest eine Messvorrichtung (06) angeordnet ist, die zumindest einen ersten Sensor (09) aufweist und wobei mittels der zumindest einen Messvorrichtung (06) zumindest ein zu einer Charakterisierung der Lage des zumindest einen Flächenelements (14) relativ zu dem zumindest einen Tragkörper (03) des Zylinders (01) beitragendes erstes Signal zur Verfügung stellbar ist und/oder zur Verfügung steht und wobei mittels der zumindest einen Messvorrichtung (06) eine auf die erste Rotationsachse (02) bezogene Winkellage des zumindest einen Einstellkörpers (04) relativ zu dem zumindest einen Tragkörper (03) messbar und/oder gemessen ist und wobei diese Winkellage das zumindest eine erste Signal darstellt, **dadurch gekennzeichnet, dass** starr relativ zu dem zumindest einen Tragkörper (03) zumindest eine erste Referenzmarke (07) angeordnet ist und/oder dass starr relativ zu dem zumindest einen Einstellkörper (04) zumindest eine zweite Referenzmarke (08) angeordnet ist.

2. Zylinder (01) eines Falzapparats, wobei der Zylinder (01) zumindest eine Einstellanordnung und zumindest einen Einstellkörper (04) aufweist und wobei der Zylinder (01) um eine erste Rotationsachse (02) rotierbar und/oder rotierend angeordnet ist und wobei der Zylinder (01) zumindest ein Flächenelement (14) und zumindest einen das zumindest eine Flächenelement (14) tragenden und um die erste Rotationsachse (02) rotierbar und/oder rotierend angeordneten Tragkörper (03) aufweist und wobei durch Bewegung des zumindest einen Flächenelements (14) relativ zu dem zumindest einen Tragkörper (03) ein zumindest teilweise durch das zumindest eine Flächenelement (14) festgelegter effektiver Umfang des Zylinders (01) einstellbar ist und wobei der zumindest eine Einstellkörper (04) wahlweise gemeinsam mit dem zumindest einen Tragkörper (03) oder relativ zu dem zumindest einen Tragkörper (03) um die erste Rotationsachse (02) rotierbar und/oder rotierend angeordnet ist und wobei zumindest eine Messvorrichtung (06) angeordnet ist, die zumindest einen ersten Sensor (09) aufweist und wobei mittels der zumindest einen Messvorrichtung (06) zumindest ein zu einer Charakterisierung des effektiven Umfangs des Zylinders (01) beitragendes erstes Signal zur Verfügung stellbar ist und/oder zur Verfügung steht und wobei mittels der zumindest einen Messvorrichtung (06) eine auf die erste Rotationsachse (02) bezogene Winkellage des zumindest einen Einstellkörpers (04) relativ zu dem zumindest einen Tragkörper (03) messbar und/oder gemessen ist und wobei diese Winkellage das zumindest eine erste Signal darstellt, **dadurch gekennzeichnet, dass** starr relativ zu dem zumindest einen Tragkörper (03) zumindest eine erste Referenzmarke (07) angeordnet ist und/oder dass starr relativ zu dem zumindest einen Einstellkörper (04) zumindest eine zweite Referenzmarke (08) angeordnet ist.

3. Zylinder nach Anspruch 1 oder 2, **dadurch gekennzeichnet, dass** das zumindest eine erste Signal ein zu einer Charakterisierung eines radialen Abstands zumindest eines Referenzpunkts des zumindest einen Flächenelements (14) von der ersten Rotationsachse (02) des Zylinders (01) beitragendes erstes Signal ist.

4. Zylinder nach Anspruch 2 oder 3, **dadurch gekennzeichnet, dass** durch Bewegung des zumindest einen Flächenelements (14) relativ zu dem zumindest einen Tragkörper (03) eine Lage des zumindest einen Flächenelements (14) relativ zu dem zumindest einen Tragkörper (03) des Zylinders (01) einstellbar ist.

5. Zylinder nach Anspruch 2, 3 oder 4, **dadurch gekennzeichnet, dass** das zumindest eine erste Signal ein zu einer Charakterisierung einer Lage des zumindest einen Flächenelements (14) relativ zu dem zumindest einen Tragkörper (03) des Zylinders (01) beitragendes erstes Signal ist.

6. Zylinder nach Anspruch 1, 2, 3, 4 oder 5, **dadurch gekennzeichnet, dass** mittels der zumindest einen Messvorrichtung (06) das zumindest eine erste Signal zur Verfügung stellbar ist und/oder zur Verfügung steht und der zumindest eine Tragkörper (03) um die erste Rotationsachse (02) rotierende angeordnet ist.

7. Zylinder nach Anspruch 1, 2, 3, 4, 5 oder 6, **dadurch gekennzeichnet, dass** der zumindest eine Tragkörper (03) drehfest mit zumindest einem Zylinderzapfen des Zylinders (01) verbunden angeordnet ist.

8. Zylinder nach Anspruch 1, 2, 3, 4, 5, 6 oder 7, **dadurch gekennzeichnet, dass** der Zylinder (01) zumindest einen ersten Antrieb aufweist, der zusammen mit dem zumindest einen Tragkörper (03) um die erste Rotationsachse (02) rotierbar und/oder rotierend angeordnet ist, und dass mittels des zumindest einen ersten Antriebs eine Rotation des zumindest einen Einstellkörpers (04) relativ zu dem zumindest einen Tragkörper (03) bewirkbar und/oder bewirkt ist.

9. Verfahren zur Einstellung einer Lage zumindest eines Flächenelements (14) eines Zylinders (01) eines Falzapparats, wobei zumindest ein Einstellkörper (04) des Zylinders (01) relativ zu zumindest einem das zumindest eine Flächenelement (14) tragenden Tragkörper (03) des Zylinders (01) um eine erste Rotationsachse (02) des Zylinders (01) geschwenkt wird und dadurch das zumindest eine Flächenelement (14) des Zylinders (01) relativ zu dem zumindest einen Tragkörper (03) des Zylinders (01) bewegt wird und wobei während einer Rotation des Zylinders (01) um die erste Rotationsachse (02) eine Messvorrichtung (06) mittels zumindest eines ersten Sensors (09) zumindest ein erstes zu einer Charakterisierung der Lage des zumindest einen Flächenelements (14) relativ zu dem zumindest einen Tragkörper (03) des Zylinders (01) beitragendes Signal zur Verfügung stellt und wobei als das zumindest eine erste Signal mittels der zumindest einen Messvorrichtung (06) ein eine auf die erste Rotationsachse (02) bezogene Drehwinkellage des zumindest einen Einstellkörpers (04) relativ zu dem zumindest einen Tragkörper (03) charakterisierendes Lagesignal zur Verfügung gestellt wird und wobei das zumindest eine erste Signal ein zu einer Charakterisierung eines radialen Abstands zumindest eines Referenzpunkts des zumindest einen Flächenelements (14) von der ersten Rotationsachse (02) des Zylinders (01) beitragendes erstes Signal ist, **dadurch gekennzeichnet, dass** mittels des zumindest einen ersten Sensors (09) und/oder zumindest eines zweiten Sensors (11) zumindest eine erste Referenzmarke (07), die starr relativ zu dem zumindest einen Tragkörper (03) angeordnet ist und/oder zumindest eine zweite Referenzmarke (08), die starr relativ zu dem zumindest einen Einstellkörper (04) angeordnet ist, erfasst werden oder wird.

10. Verfahren zur Einstellung eines effektiven Umfangs eines Zylinders (01) eines Falzapparats, wobei zumindest ein Einstellkörper (04) des Zylinders (01) relativ zu zumindest einem, zumindest ein Flächenelement (14) tragenden Tragkörper (03) des Zylinders (01) um eine erste Rotationsachse (02) des Zylinders (01) geschwenkt wird und dadurch das zumindest eine Flächenelement (14) des Zylinders (01) relativ zu dem zumindest einen Tragkörper (03) des Zylinders (01) bewegt wird und dadurch der effektive Umfang des Zylinders (01) eingestellt wird und wobei während einer Rotation des Zylinders (01) um die erste Rotationsachse (02) eine Messvorrichtung (06) mittels zumindest eines ersten Sensors (09) zumindest ein erstes zu einer Charakterisierung des zumindest teilweise durch das zumindest eine Flächenelement (14) festgelegten effektiven Umfangs des Zylinders (01) beitragendes Signal zur Verfügung stellt und wobei als das zumindest eine erste Signal mittels der zumindest einen Messvorrichtung (06) ein eine auf die erste Rotationsachse (02) bezogene Drehwinkellage des zumindest einen Einstellkörpers (04) relativ zu dem zumindest einen Tragkörper (03) charakterisierendes Lagesignal zur Verfügung gestellt wird, **dadurch gekennzeichnet, dass** mittels des zumindest einen ersten Sensors (09) und/oder zumindest eines zweiten Sensors (11) zumindest eine erste Referenzmarke (07), die starr relativ zu dem zumindest einen Tragkörper (03) angeordnet ist und/oder zumindest eine zweite Referenzmarke (08), die starr relativ zu dem zumindest einen Einstellkörper (04) angeordnet ist, erfasst werden oder wird.

11. Verfahren nach Anspruch 10, **dadurch gekennzeichnet, dass** das zumindest eine erste Signal ein zu einer Charakterisierung einer Lage des zumindest einen Flächenelements (14) relativ zu dem zumindest einen Tragkörper (03) des Zylinders (01) beitragendes erstes Signal ist.

12. Verfahren nach Anspruch 10 oder 11, **dadurch gekennzeichnet, dass** das zumindest eine erste Signal ein zu einer Charakterisierung eines radialen Abstands zumindest eines Referenzpunkts des zumindest einen Flächenelements (14) von der ersten Rotationsachse (02) des Zylinders (01) beitragendes erstes Signal ist.

13. Verfahren nach Anspruch 9, 10, 11 oder 12, **dadurch gekennzeichnet, dass**, während der zumindest eine Einstellkörper (04) des Zylinders (01) relativ zu dem zumindest einen Tragkörper (03) des Zylinders (01) um die erste Rotationsachse (02) des Zylinders (01) geschwenkt wird, der zumindest eine Tragkörper (03) des Zylinders (01) um die erste Rotationsachse (02) des Zylinders (01) rotiert.

14. Verfahren nach Anspruch 9, 10, 11, 12 oder 13, **dadurch gekennzeichnet, dass** zumindest ein Erfassungszeitpunkt der zumindest einen ersten Referenzmarke (07) und/oder der zumindest einen zweiten Referenzmarke (08) durch den zumindest einen ersten Sensor (09) und/oder durch den zumindest einen zweiten Sensor (11) und eine Winkelgeschwindigkeit des zumindest einen Tragkörpers (03) und/oder eine Winkelgeschwindigkeit des zumindest einen Einstellkörpers (04) in eine Berechnung einer Drehwinkellage des zumindest einen Einstellkörpers (04) relativ zu dem zumindest einen Tragkörper (03) einfließen.

15. Verfahren nach Anspruch 13 oder 14, **dadurch gekennzeichnet, dass** mittels zumindest eines ersten Antriebs der zumindest eine Einstellkörper (04) des Zylinders (01) relativ zu zumindest dem zumindest einen Tragkörper (03) des Zylinders (01) um die erste Rotationsachse (02) des Zylinders (01) geschwenkt wird und dadurch das zumindest eine Flächenelement (14) des Zylinders (01) relativ zu dem zumindest einem Tragkörper (03) des Zylinders (01) bewegt wird.

## Claims

1. A cylinder (01) of a folding apparatus, wherein the cylinder (01) has at least one adjustment assembly and at least one adjustment body (04) and wherein the cylinder (01) is positioned so as to be rotatable and/or rotating around a first axis of rotation (02) and wherein the cylinder (01) has at least one surface element (14) and at least one supporting body (03) bearing at least one surface element (14) and positioned so as to be rotatable and/or rotating around a first axis of rotation (02) and wherein a position of said at least one surface element (14) is adjustable relative to said at least one supporting body (03) of the cylinder (01) and wherein said at least one adjustment body (04) is positioned so as to be rotatable and/or rotating around the first axis of rotation (02), selectably together with said at least one supporting body (03) or relatively to said at least one supporting body (03) and wherein at least one measurement device (06) is positioned, which has at least one first sensor (09) and wherein, by means of said at least one measurement device (06), at least one first signal contributing to the characterization of the position of said at least one surface element (14) relatively to said at least one supporting body (03) of the cylinder (01) may be made available and/or is available and wherein, by means of said at least one measurement device (06), an angular position with regard to the first axis of rotation (02) of said at least one adjustment body (04) relatively to said at least one supporting body (03) may be measured and/or is measured and wherein this angular position represents said at least one first signal, **characterized in that** at least one first reference mark (07) is rigidly positioned relatively to said at least one supporting body (03) and/or that at least one second reference mark (08) is rigidly positioned relatively to said at least one adjustment body (04).

2. A cylinder (01) of a folding apparatus, wherein the cylinder (01) has at least one adjustment assembly and at least one adjustment body (04) and wherein the cylinder (01) is positioned so as to be rotatable and/or rotating around a first axis of rotation (02) and wherein the cylinder (01) has at least one surface element (14) and at least one supporting body (03) bearing at least one surface element (14) and positioned so as to be rotatable and/or rotating around the first axis of rotation (02) and wherein, by moving said at least one surface element (14) relatively to said at least one supporting body (03), an effective extent of the cylinder (01) at least partly set by at least one surface element (14) may be adjusted and wherein said at least one adjustment body (04) is positioned so as to be rotatable and/or rotating around the first axis of rotation (02), selectably together with said at least one supporting body (03) or relatively to said at least one supporting body (03) and wherein at least one measurement device (06) is positioned, which has at least one first sensor (09) and wherein, by means of said at least one measurement device (06), at least one first signal contributing to the characterization of the effective extent of the cylinder (01) may be made available and/or is available and wherein, by means of said at least one measurement device (06), an angular position with regard to the first axis of rotation (02) of said at least one adjustment body (04) relatively to said at least one supporting body (03) may be measured and/or is measured and wherein this angular position represents said at least one first signal, **characterized in that** at least one first reference mark (07) is rigidly positioned relatively to said at least one supporting body (03) and/or that at least one second reference mark (08) is rigidly positioned relatively to said at least one adjustment body (04).

3. The cylinder according to claim 1 or 2, **characterized in that** that said at least one first signal is a first signal contributing to a characterization of a radial distance of at least one reference point of said at least one surface element (14) from the first axis of rotation (02) of the cylinder (01).

4. The cylinder according to claim 2 or 3, **characterized in that**, by moving said at least one surface element (14) relatively to said at least one supporting body (03), a position of said at least one surface element (14) may be adjusted relatively to said at least one supporting body (03) of the cylinder (01).

5. The cylinder according to claim 2, 3 or 4, **characterized in that** said at least one first signal is a first signal contributing to a characterization of a position of said at least one surface element (14) relatively to said at least one supporting body (03) of the cylinder (01).

6. The cylinder according to claim 1, 2, 3, 4 or 5, **characterized in that**, by means of said at least one measurement device (06) said at least one first signal may be made available and/or is available and said at least one supporting body (03) is positioned so as to rotate around the first axis of rotation (02).

7. The cylinder according to claim 1, 2, 3, 4, 5 or 6, **characterized in that** said at least one supporting body (03) is positioned so as to be non-rotatably bound to at least one cylinder journal of the cylinder (01).

8. The cylinder according to claim 1, 2, 3, 4, 5, 6 or 7, characterizing that the cylinder (01) has at least one first drive which is positioned together with said at least one supporting body (03) so as to be rotatable and/or rotating around the first axis of rotation (02), and that, by means of said at least one first drive, rotation of said at least one adjustment body (04) relatively to said at least one supporting body (03) may be caused and/or is caused.

9. A method for adjusting a position of at least one surface element (14) of a cylinder (01) of a folding apparatus, wherein at least one adjustment body (04) of the cylinder (01) is pivoted relatively to said at least one supporting body (03) of the cylinder (01), bearing said at least one surface element (14), around a first axis of rotation (02) of the cylinder (01) and so that said at least one surface element (14) of the cylinder (01) is moved relatively to said at least one supporting body (03) of the cylinder (01) and wherein, during rotation of the cylinder (01) around the first axis of rotation (02), a measurement device (06) by means of said at least one first sensor (09) makes available a first signal contributing to characterization of the position of said at least one surface element (14) relatively to said at least one supporting body (03) of the cylinder (01) and wherein, as said at least one first signal by means of said at least one measurement device (06), a positioning signal characterizing a rotary angular position with regard to the first axis of rotation (02), of said at least one adjustment body (04) with said at least one supporting body (03) is made available and wherein said at least one first signal is a first signal contribution to characterization of a radial distance of at least one reference point of said at least one surface element (14) from the first axis of rotation (02) of the cylinder (01), **characterized in that**, by means of said at least one first sensor (09) and/or of at least one second sensor (11), at least one first reference mark (07) which is rigidly positioned relatively to said at least one supporting body (03) and/or a second reference mark (08), which is rigidly positioned relatively to said at least one adjustment body (04) is or are sensed.

10. A method for adjusting an effective extent of a cylinder (01) of a folding apparatus, wherein at least one adjustment body (04) of the cylinder (01) is pivoted relatively to at least one supporting body (03) bearing at least one surface element (14) of the cylinder (01) around a first axis of rotation (02) of the cylinder (01) and so that said at least one surface element (14) of the cylinder (01) is moved relatively to said at least one supporting body (03) of the cylinder (01) and so that the effective extent of the cylinder (01) is adjusted and wherein, during a rotation of the cylinder (01) around the first axis of rotation (02), a measurement device (06) by means of at least one first sensor (09) makes available at least one first signal contributing to characterization of said at least one effective extent of the cylinder (01), partly set by said at least one surface element (14) and wherein, as said at least one first signal by means of said at least one measurement device (06), a position signal characterizing a rotary angular position of said at least one adjustment body (04) with regard to the first axis of rotation (02), relatively to said at least one supporting body (03), is made available, **characterized in that**, by means of said at least one first sensor (09) and/or at least one second sensor (11), at least one first reference mark (07) which is rigidly positioned relatively to said at least one supporting body (03) and/or a second reference mark (08), which is rigidly positioned relatively to said at least one adjustment body (04) is or are sensed.

11. The method according to claim 10, **characterized in that** said at least one first signal is a first signal contribution to characterization of a position of said at least one surface element (14) relatively to said at least one supporting body (03) of the cylinder (01).

12. The method according to claim 10 or 11, characterizing that said at least one first signal is a first signal contribution to a characterization of a radial distance of at least one reference point of said at least one surface element (14) from the first axis of rotation (02) of the cylinder (01).

13. The method according to claim 9, 10, 11 or 12, **characterized in that**, during the pivoting of said at least once adjustment body (04) of the cylinder (01) relatively to said at least one supporting body (03) of the cylinder (01) around the first axis of rotation (02) of the cylinder (01), said at least one supporting body (03) of the cylinder (01) rotates around the first axis of rotation (02) of the cylinder (01).

14. The method according to claim 9, 10, 11, 12 or 13, **characterized in that** at least one recording time of said at least one first reference mark (07) and/or of said at least one second reference mark (08) by said at least one first sensor (09) and/or by said at least one second sensor (11) and an angular velocity of said at least one supporting body (03) and/or an angular velocity of said at least one adjustment body (04) have some influence on a calculation of a rotary angular position of said at least one adjustment body (04) relatively to said at least one supporting body (03).

15. The method according to claim 13 or 14, **characterized in that**, by means of at least one first drive, said at least one adjustment body (04) of the cylinder (01) is pivoted relatively to at least said at least one supporting body (03) of the cylinder (01) around the first axis of rotation (02) of the cylinder (01) and so that said at least one surface element (14) of the cylinder (01) is moved relatively to said at least one supporting body (03) of the cylinder (01).

## Revendications

1. Cylindre (01) d'une plieuse, ledit cylindre (01) comportant au moins un système de réglage et au moins un corps de réglage (04), ledit cylindre (01) étant disposé de manière à tourner et/ou à pouvoir tourner autour d'un premier axe de rotation (02), ledit cylindre (01) comportant au moins un élément plat (14) et au moins un corps porteur (03) supportant l'élément ou les éléments plats (14) et disposé de manière à tourner et/ou à pouvoir tourner autour du premier axe de rotation (02), une position de l'élément ou des éléments plats (14) pouvant être réglée par rapport au corps ou aux corps porteurs (03) du cylindre (01), le ou les corps de réglage (04) étant disposés de manière à tourner et/ou à pouvoir tourner autour du premier axe de rotation (02), sélectivement avec le ou les corps porteurs (03) ou par rapport au corps ou aux corps porteurs (03), au moins un dispositif de mesure (06) étant prévu, lequel comprend au moins un premier capteur (09), au moins un premier signal contribuant à une caractérisation de la position de l'élément ou des éléments plats (14) par rapport au corps ou aux corps porteurs (03) du cylindre (01) étant disponible et/ou pouvant être rendu disponible au moyen du ou des dispositifs de mesure (06), et une position angulaire du ou des corps de réglage (04) avec le corps ou les corps porteurs (03) par rapport au premier axe de rotation (02) étant mesurée et/ou pouvant être mesurée au moyen du ou des dispositifs de mesure (06), ladite position angulaire constituant le ou les premiers signaux, **caractérisé en ce qu'**au moins une première marque de référence (07) est fixement disposée par rapport au corps ou aux corps porteurs (03) et/ou **en ce qu'**au moins une deuxième marque de référence (08) est fixement disposée par rapport au corps ou aux corps de réglage (04).

2. Cylindre (01) d'une plieuse, ledit cylindre (01) comportant au moins un système de réglage et au moins un corps de réglage (04), ledit cylindre (01) étant disposé de manière à tourner et/ou à pouvoir tourner autour d'un premier axe de rotation (02), ledit cylindre (01) comportant au moins un élément plat (14) et au moins un corps porteur (03) supportant l'élément ou les éléments plats (14) et disposé de manière à tourner et/ou à pouvoir tourner autour du premier axe de rotation (02), une périphérie effective du cylindre (01) au moins partiellement définie par l'élément ou les éléments plats (14) étant réglable par déplacement de l'élément ou des éléments plats (14) par rapport au corps ou aux corps porteurs (03), le ou les corps de réglage (04) étant disposés de manière à tourner et/ou à pouvoir tourner autour du premier axe de rotation (02), sélectivement avec le ou les corps porteurs (03) ou par rapport au corps ou aux corps porteurs (03), au moins un dispositif de mesure (06) étant prévu, lequel comprend au moins un premier capteur (09), au moins un premier signal contribuant à une caractérisation de la périphérie effective du cylindre (01) étant disponible et/ou pouvant être rendu disponible au moyen du ou des dispositifs de mesure (06), et une position angulaire du ou des corps de réglage (04) avec le corps ou les corps porteurs (03) par rapport au premier axe de rotation (02) étant mesurée et/ou pouvant être mesurée au moyen du ou des dispositifs de mesure (06), ladite position angulaire constituant le ou les premiers signaux, **caractérisé en ce qu'**au moins une première marque de référence (07) est fixement disposée par rapport au corps ou aux corps porteurs (03) et/ou **en ce qu'**au moins une deuxième marque de référence (08) est fixement disposée par rapport au corps ou aux corps de réglage (04).

3. Cylindre selon la revendication 1 ou 2, **caractérisé en ce que** le ou les premiers signaux sont un ou des premiers signaux contribuant à une caractérisation d'un espacement radial entre au moins un point de référence de l'élément ou des éléments plats (14) et le premier axe de rotation (02) du cylindre (01).

4. Cylindre selon la revendication 2 ou 3, **caractérisé en ce qu'**une position de l'élément ou des éléments plats (14) peut être réglée par rapport au corps ou aux corps porteurs (03) du cylindre (01) par déplacement de l'élément ou des éléments plats (14) par rapport au corps ou aux corps porteurs (03).

5. Cylindre selon la revendication 2, 3 ou 4, **caractérisé en ce que** le ou les premiers signaux sont un ou des premiers signaux contribuant à une caractérisation d'une position de l'élément ou des éléments plats (14) par rapport au corps ou aux corps porteurs (03) du cylindre (01).

6. Cylindre selon la revendication 1, 2, 3, 4 ou 5, **caractérisé en ce que** le ou les premiers signaux sont disponibles et/ou peuvent être rendus disponibles au moyen du ou des dispositifs de mesure (06) et **en ce que** le ou les corps porteurs (03) sont disposés de manière à tourner autour du premier axe de rotation (02).

7. Cylindre selon la revendication 1, 2, 3, 4, 5 ou 6, **caractérisé en ce que** le ou les corps porteurs (03) sont disposés de manière à être solidaires en rotation avec au moins un tourillon du cylindre (01).

8. Cylindre selon la revendication 1, 2, 3, 4, 5, 6 ou 7, **caractérisé en ce que** le cylindre (01) comporte au moins un premier entraînement, disposé de manière à tourner et/ou à pouvoir tourner autour du premier axe de rotation (02) avec le ou les corps porteurs (03), et **en ce qu'**une rotation du ou des corps de réglage (04) par rapport au corps ou aux corps porteurs (03) est provoquée et/ou peut être provoquée par le ou les premiers entraînements.

9. Procédé de réglage d'une position d'au moins un élément plat (14) d'un cylindre (01) d'une plieuse, au moins un corps de réglage (04) du cylindre (01) étant pivoté autour d'un premier axe de rotation (02) du cylindre (01) par rapport à au moins un corps porteur (03) du cylindre (01) supportant l'élément ou les éléments plats (14), l'élément ou les éléments plats (14) du cylindre (01) étant ainsi déplacés par rapport au corps ou aux corps porteurs (03) du cylindre (01), un dispositif de mesure (06) rendant disponible au moyen d'au moins un premier capteur (09) au moins un premier signal contribuant à une caractérisation de la position de l'élément ou des éléments plats (14) par rapport au corps ou aux corps porteurs (03) du cylindre (01) pendant une rotation du cylindre (01) autour du premier axe de rotation (02), un signal de position caractérisant une position angulaire de rotation du ou des corps de réglage (04) avec le corps ou les corps porteurs (03) par rapport au premier axe de rotation (02) étant rendu disponible en tant que premier signal ou premiers signaux au moyen du ou des dispositifs de mesure (06), et le ou les premiers signaux étant un premier signal contribuant à une caractérisation d'un espacement radial entre au moins un point de référence de l'élément ou des éléments plats (14) et le premier axe de rotation (02) du cylindre (01), **caractérisé en ce qu'**au moins une première marque de référence (07), disposée fixement par rapport au corps ou aux corps porteurs (03) et/ou au moins une deuxième marque de référence (08), disposée fixement par rapport au corps ou aux corps de réglage (04) sont détectées au moyen du ou des premiers capteurs (09) et/ou au moins d'un deuxième capteur (11).

10. Procédé de réglage d'une périphérie effective d'un cylindre (01) d'une plieuse, au moins un corps de réglage (04) du cylindre (01) étant pivoté autour d'un premier axe de rotation (02) du cylindre (01) par rapport à au moins un corps porteur (03) du cylindre (01) supportant au moins un élément plat (14), l'élément ou les éléments plats (14) du cylindre (01) étant ainsi déplacés par rapport au corps ou aux corps porteurs (03) du cylindre (01) et la périphérie effective du cylindre (01) étant ainsi réglée, un dispositif de mesure (06) rendant disponible au moyen d'au moins un premier capteur (09) au moins un premier signal contribuant à une caractérisation de la périphérie effective du cylindre (01) au moins partiellement définie par l'élément ou les éléments plats (14) pendant une rotation du cylindre (01) autour du premier axe de rotation (02), un signal de position caractérisant une position angulaire de rotation du ou des corps de réglage (04) avec le corps ou les corps porteurs (03) par rapport au premier axe de rotation (02) étant rendu disponible en tant que premier signal ou premiers signaux au moyen du ou des dispositifs de mesure (06), **caractérisé en ce qu'**au moins une première marque de référence (07), disposée fixement par rapport au corps ou aux corps porteurs (03) et/ou au moins une deuxième marque de référence (08), disposée fixement par rapport au corps ou aux corps de réglage (04) sont détectées au moyen du ou des premiers capteurs (09) et/ou au moins d'un deuxième capteur (11).

11. Procédé selon la revendication 10, **caractérisé en ce que** le ou les premiers signaux sont un ou des premiers signaux contribuant à une caractérisation d'une position de l'élément ou des éléments plats (14) par rapport au corps ou aux corps porteurs (03) du cylindre (01).

12. Procédé selon la revendication 10 ou 11, **caractérisé en ce que** le ou les premiers signaux sont un ou des premiers signaux contribuant à une caractérisation d'un espacement radial entre au moins un point de référence de l'élément ou des éléments plats (14) et le premier axe de rotation (02) du cylindre (01).

13. Procédé selon la revendication 9, 10, 11 ou 12, **caractérisé en ce que** le ou les corps porteurs (03) du cylindre (01) tournent autour du premier axe de rotation (02) du cylindre (01) pendant que le ou les corps de réglage (04) du cylindre (01) sont pivotés autour du premier axe de rotation (02) du cylindre (01) par rapport au corps ou aux corps porteurs (03) du cylindre (01).

14. Procédé selon la revendication 9, 10, 11, 12 ou 13, **caractérisé en ce qu'**au moins un moment de détection de la ou des premières marques de référence (07) et/ou de la ou des deuxièmes marques de référence (08) par le ou les premiers capteurs (09) et/ou par le ou les deuxièmes capteurs (11), et une vitesse angulaire du ou des corps porteurs (03) et/ou une vitesse angulaire du ou des corps de réglage (04) sont intégrés à un calcul d'une position angulaire de rotation du ou des corps de réglage (04) par rapport au corps ou aux corps porteurs (03).

15. Procédé selon la revendication 13 ou 14, **caractérisé en ce que** le ou les corps de réglage (04) du cylindre (01) sont pivotés autour du premier axe de rotation (02) du cylindre (01) par rapport au corps ou aux corps porteurs (03) du cylindre (01) au moyen d'au moins un premier entraînement, l'élément ou les éléments plats (14) du cylindre (01) étant ainsi déplacés par rapport au corps ou aux corps porteurs (03) du cylindre (01).
